# EUROPÄISCHE PATENTSCHRIFT

(11) **EP 2 558 805 B1**
(45) Veröffentlichungstag und Bekanntmachung des Hinweises auf die Patenterteilung: **12.09.2018**
(21) Anmeldenummer: 11724522.5
(22) Anmeldetag: 19.03.2011
(51) Int. Cl.: F26B 13/16

(54) **VORRICHTUNG ZUM DURCHSTRÖMENDEN BEHANDELN VON BAHNFÖRMIGEM MATERIAL**
DEVICE FOR THE FLOW-THROUGH TREATMENT OF WEB-SHAPED MATERIAL
DISPOSITIF DE TRAITEMENT D'UN MATÉRIAU EN BANDE PAR PASSAGE AU TRAVERS DU MATÉRIAU

(30) Priorität: 27.04.2010 DE 102010018357; 15.04.2010 DE 102010015080
(43) Veröffentlichungstag der Anmeldung: 20.02.2013
(62) Teilanmeldung aus: 16203804.6
(73) Patentinhaber: Trützschler Nonwovens & Man-Made Fibers GmbH, 63329 Egelsbach (DE)
(72) Erfinder: BÖHN, Markus, 63512 Hainburg (DE)
(74) Vertreter: dompatent von Kreisler Selting Werner - Partnerschaft von Patent- und Rechtsanwälten mbB
(86) Internationale Anmeldenummer: PCT/DE2011/000293
(87) Internationale Veröffentlichungsnummer: WO 2011/127885

(56) Entgegenhaltungen:
- EP-A2- 1 048 914
- DE-A1- 1 604 872
- DE-A1- 1 779 862
- GB-A- 913 723
- GB-A- 1 208 840

## Beschreibung

Die Erfindung betrifft eine Vorrichtung zum durchströmenden Behandeln, insbesondere zum Trocknen von bahnförmigem Material gemäß dem Oberbegriff von Anspruch 1.
Aus der DE 39 05 001 A1 ist eine Siebtrommelvorrichtung zum durchströmenden Wärmebehandeln von gasdurchlässigen Materialbahnen bekannt. In einem Gehäuse ist eine die Materialbahn tragende, in ihrem Außenumfang durchlässig gestaltete Siebtrommel drehbar gelagert. Über einen stirnseitig zugeordneten Ventilator als Sauglufterzeuger wird die Siebtrommel unter Saugzug gesetzt. Die abgesaugte Luft wird in einem als Luftaufbereitung (Ventilatorraum) ausgebildeten Teil des Gehäuses erwärmt und in den die Siebtrommel umgebenden Behandlungsraum geleitet. Durch den Unterdruck innerhalb der Siebtrommel durchströmt die erwärmte Luft die von der Siebtrommel getragene textile Materialbahn.
DE 1604872 A1 offenbart ein Verfahren und eine Vorrichtung zum Behandeln von nassem bzw. feuchtem Gut gemäß des Oberbegriffs des ersten Anspruchs, wobei bei einem Ausführungsbeispiel gezeigt ist, dass der Siebtrommelmantel im hinteren Bereich die Form eines Spiralgehäuses hat.
Um eine Vergleichmäßigung der Strömung im Bereich der von der Materialbahn umschlungenen Siebtrommel zu erreichen, ist dieser Siebtrommel im Bereich der Umschlingung eine den Umfang der Siebtrommel abdeckende schalenförmige Siebdecke zugeordnet. In der Betriebsposition ist die Siebdecke konzentrisch zur Siebtrommelachse, d.h. die Siebdecke verläuft parallel zur Siebtrommeloberfläche. Durch die als gelochtes Blech ausgeführte Siebdecke ergibt sich eine Druckdifferenz zwischen dem Behandlungsraum und der Siebtrommel.

Die Erfindung geht somit aus von einer Vorrichtung zum durchströmenden Behandeln von bahnförmigem, gasdurchlässigem Material, insbesondere zum Trocknen von gewebten oder ungewebten Stoffen, mit den Merkmalen:
- eine drehbar gelagerte und mit einem Unterdruckerzeuger verbundene Siebtrommel mit durchlässig gestaltetem Außenumfang, wobei die zu behandelnde Materialbahn um einen Teil des Außenumfanges der Siebtrommel läuft,
- ein die Siebtrommel aufnehmender Behandlungsraum, welcher mit dem zu behandelndem Gas, vorzugsweise aufgeheizter Luft beaufschlagt wird,
- innerhalb des Behandlungsraumes eine die Siebtrommel im von der Materialbahn umschlungenen Bereich umgebende Siebdecke oder entsprechende Strömungsleitelemente, durch welche das im Behandlungsraum strömende Gas in Richtung Siebtrommeloberfläche geleitet wird.

Aufgabe der vorliegenden Erfindung ist es, eine Vorrichtung der gattungsgemäßen Art zu verbessern.

Gelöst wird diese Aufgabe durch die kennzeichnenden Merkmale des Hauptanspruches. Vorteilhafte Weiterbildungen der Erfindung ergeben sich aus den jeweiligen Unteransprüchen.

Gemäß der Erfindung ist vorgesehen:
- die dem Außenumfang der Siebtrommel im Bereich der Umschlingung durch die Materialbahn zugewandte Wand des Behandlungsraumes weist in diesem Bereich, also über den Umfang der Siebtrommel verlaufend betrachtet, einen abnehmenden Abstand zur Oberfläche der Siebtrommel bzw. zu der die Siebtrommel umgebenden Siebdecke oder den die Siebtrommel umgebenden Strömungsleitelementen auf.

Bezogen auf die Drehrichtung der Siebtrommel verläuft gemäß einer Ausführungsform der Erfindung der Behandlungsraum somit im Wesentlichen nach Art einer Schraubenlinie, und zwar nach hinten sich an die Siebtrommeloberfläche annähernd. Wickelt man den die Siebtrommel umfassenden Bereich des Behandlungsraumes gemäß Erfindung auf eine Ebene ab, so stellt sich der Behandlungsraum dann als keilförmig dar. Diese Verjüngung des Behandlungsraumes trägt dabei dem Umstand Rechnung, dass bei gleichmäßiger Durchsaugung der die Siebtrommel umschlingenden Materialbahn im hinteren Bereich des Behandlungsraumes nur noch eine geringe Gasmenge strömen muss. Die Luftzufuhr zum Behandlungsraum erfolgt dabei stets in dem Bereich, in welchem die Wand des Behandlungsraumes den größten Abstand zur Siebtrommeloberfläche aufweist.

Die Bahnlaufrichtung und somit die Rotationsrichtung der Siebtrommel kann in Richtung des sich verjüngenden Behandlungsraumes verlaufen, d.h. die zu trocknende Materialbahn läuft in denjenigen Bereich des Behandlungsraumes ein, in welchem dessen Wand einen großen Abstand zur Siebtrommeloberfläche aufweist. In Bahnlaufrichtung nimmt dann der Wandabstand ab - der Behandlungsraum wird kleiner. Grundsätzlich ist aber auch ein gegensätzlicher Lauf der Materialbahn möglich. Die Materialbahn läuft in den engen Bereich des Behandlungsraumes ein - dieser erweitert sich in Drehrichtung der Siebtrommel.

Über die Arbeitsbreite der Siebtrommel betrachtet kann der Behandlungsraum einen gleichbleibenden Abstand zur Siebtrommeloberfläche aufweisen. Auch ist es möglich, dass die den Behandlungsraum begrenzende Wand in der Mitte der Siebtrommelbreite einen anderen Abstand aufweist als an den Rändern.

Innerhalb des erfindungsgemäßen Behandlungsraumes ist die Siebtrommeloberfläche von einer Siebdecke bzw. Strömungsleitelementen umgeben, derart, dass aus der Gasströmung im Behandlungsraum eine im Wesentlichen senkrecht zur Siebtrommeloberfläche verlaufende Strömung entsteht. Die Siebdecke kann hierbei über die Breite und/oder Länge eine gleichbleibende Lochung aufweisen. Zur Erzeugung einer gewünschten Strömungsverteilung kann auch vorgesehen sein, die Lochung in der Siebdecke sowohl über die Breite als auch in Umfangsrichtung unterschiedlich auszuführen. Variieren kann hierbei die Lochgröße und/oder Lochform und/oder die Verteilung. Damit ist bspw. erzielbar, dass die Materialbahn über die Breite gleichmäßig durchsaugt wird.

Die Umlenkung der Gasströmung im Behandlungsraum zu der Durchströmung im Bereich Materialbahn-Siebtrommeloberfläche kann ebenfalls mit geeignet gestalteten Strömungsleitelementen erfolgen. Hierbei kann es sich um in Umfangsrichtung der Siebtrommel hintereinander angeordnete Leitbleche oder Stromlinienleitkörper handeln, welche sich in Form von Leisten über die Breite der Trommel erstreckend oberhalb der Trommeloberfläche angeordnet sind.

Folgende Weiterbildungen sind vorgesehen:
- die der Materialbahn zugewandte Wand des Behandlungsraumes ist ein Teil des die Siebtrommel umgebenden Gehäuses.
- die der Materialbahn zugewandte Wand des Behandlungsraumes verläuft in Form einer Kurve.
- die der Materialbahn zugewandte Wand des Behandlungsraumes verläuft in Form von aneinander gereihten geraden Flächenabschnitten nach Art eines Polygonzuges.
- die der Materialbahn zugewandte Wand des Behandlungsraumes ist verstellbar.

Des Weiteren erfolgt die Erläuterung eines Ausführungsbeispieles anhand der Zeichnungen.

Figur 1 zeigt eine Siebtrommel S mit einer luftdurchlässigen Außenumfangsfläche. Die Siebtrommel S ist drehbar in einem Gehäuse G gelagert und in nicht dargestellter Weise mit einem Sauglufterzeuger verbunden. Die Drehrichtung der Siebtrommel S ist durch den Pfeil gekennzeichnet. Das Innere des Gehäuses G bildet einen Behandlungsraum BH für eine zu trocknende Materialbahn M.

Um einen Teil der Außenumfangsfläche der Siebtrommel S ist eine Materialbahn M, beispielsweise eine Vliesstoffbahn geführt. Zur Erzielung einer möglicht großen Umschlingung der Siebtrommel S wird die Materialbahn M über eine Walze W1 in das Gehäuse G rein und dem Außenumfang der Siebtrommel S zu- und über eine zweite Walze W2 vom Außenumfang abgenommen und aus dem Gehäuse G herausgeführt. Die Bewegungsrichtung der Materialbahn M ist mit den Pfeilen angegeben. Im Inneren der Siebtrommel S ist im nicht von der Materialbahn umschlungenen Bereich eine Blende B gestellfest angeordnet, durch welche ein Durchsaugen in diesem Bereich unterbunden wird. Ebenfalls im Innern der Siebtrommel S gestellfest ist ein als Lochblech ausgebildete Luftleitstruktur LS angeordnet. Innerhalb des Behandlungsraumes BH ist oberhalb des von der Materialbahn M umschlungenen Bereiches der Siebtrommel S eine als Lochblech ausgeführte Siebdecke SD angeordnet. Die Siebdecke SD ist gestellfest montiert, d.h. fest mit dem Gehäuse G verbunden.

Das die Siebtrommel S umgebende Gehäuse G ist über ein Leitungssystem L mit einer einen Ventilator aufweisenden Luftaufbereitung LA verbunden, der die Luft aus der Siebtrommel S absaugt und aufheizt. Ein Teil der Luft aus der Siebtrommel S wird hierbei als Abluft ins Freie geleitet - entsprechend wird Frischluft zugeführt. Dadurch ergibt sich eine Abfuhr der aus der Materialbahn ausgetriebenen Feuchtigkeit. Das Leitungssystem L ist dergestalt ausgeführt, dass die dem Inneren des Gehäuses G - dem Behandlungsraum BH - zugeführte Luft gleichmäßig über die Breite der Siebtrommel S einströmt.

Die den Behandlungsraum BH im Bereich der Umschlingung der Materialbahn M begrenzende Wand W des Gehäuses G verläuft in Form einer sich dem Außenumfang der Siebtrommel S nähernden Kurve, derart, dass in Drehrichtung der Siebtrommel S der Abstand a1, a2, a3 zum Außenumfang der Siebtrommel S (bzw. zur Siebdecke SD oder den die Siebtrommel S umgebenden Strömungsleitelementen) stetig abnimmt. Der Behandlungsraum BH zwischen der Wand W des Gehäuses G und dem Außenumfang der Siebtrommel S verjüngt sich so in Drehrichtung der Siebtrommel S.

Die über das Leitungssystem L im Bereich des Einlaufes der Materialbahn M eingeleitete Luft strömt in Richtung der Pfeile der Drehung der Siebtrommel S folgend und wird durch den Unterdruck der Trommel S zunächst durch die Siebdecke SD in Richtung Trommel S umgelenkt und durch die Materialbahn M gesaugt. Die Strömung verteilt sich hierbei gleichmäßig über die Bereite der Trommel S innerhalb des Behandlungsraumes. Der sich in Trommeldrehrichtung verjüngende Behandlungsraum trägt dabei der durchsaugten Luftmenge Rechnung, stabilisiert die gleichmäßige Strömung und bewirkt ein mit reduziertem Energieaufwand (Heizleistung, Luftmenge) erzielbares und über die Breite der Materialbahn M gleichmäßiges Trocknungsergebnis.

Bei der Ausführung nach Figur 2 ist die den Behandlungsraum BH begrenzende Wand W im Bereich der Umschlingung der Materialbahn M aus abschnittsweise ebenen Flächen gebildet, welche sich nach Art eines Polygonzuges dem Außenumfang der Siebtrommel S nähern. Auch bei dieser Ausführungsform nimmt in Drehrichtung der Siebtrommel S der Abstand a1, a2, a3 zum Außenumfang der Siebtrommel S stetig ab.

In Figur 3 ist prinzipiell die Strömung der Luft innerhalb des Behandlungsraumes BH im Bereich oberhalb der die Siebtrommel S überspannenden Siebdecke SD dargestellt. Die Siebtrommel S wird mittels eines in der Luftaufbereitung LA befindlichen Ventilators mit Unterdruck beaufschlagt. Die abgesaugte Luft wird wie bereits beschrieben in der Luftaufbereitung LA mit Frischluft gemischt und aufgewärmt. Die aufgewärmte Luft wird dann in den die Siebtrommel S oberhalb der Siebdecke SD umgebenden Behandlungsraum eingeleitet, derart, dass die Luftströmung oberhalb der Siebdecke SD im Wesentlichen der Oberfläche der rotierenden Siebtrommel folgt.

Figur 4 zeigt die Siebtrommel S in Draufsicht, und zwar als Schnitt A-A gemäß Figur 1. Die Absaugung der in das Innere der Siebtrommel S eingeströmten Luft erfolgt über eine seitlich der Siebtrommel S zugeordnete Expansionskammer E, deren Innenraum konzentrisch zur Achse der Siebtrommel S gestaltet ist. Der Innendurchmesser d_{E} der Expansionskammer ist größer als der Innendurchmesser ds der der Siebtrommel S. Dies ermöglicht ein optimales Ausströmen der Luft aus der Siebtrommel S - angedeutet durch die Strömungspfeile in der Figur 4. Insbesondere wird hierdurch eine Vergleichmäßigung des Saugzuges über die Breite die Siebtrommel erzielt. Die Expansionskammer E ist über einen Luftkanal mit der hier nicht dargestellten Luftaufbereitung LA verbunden.

In Figur 5 ist eine Ausführungsform der Luftzufuhr zum Behandlungsraum BH dargestellt. Das Gehäuse G umgibt mit einer sich schraubenlinienförmig der Oberfläche der Siebtrommel S nähernden Wand W die Siebtrommel S und bildet so den Behandlungsraum BH. Die von der nicht dargestellten Luftaufbereitung LA kommende Luft wird über eine erste Zufuhrkammer Z mit einer sich keilförmig absenkenden Oberseite einer sich unterhalb der Zufuhrkammer Z anschließenden Umlenkkammer U zugeführt. Über die Umlenkkammer U erfolgt die Luftbeaufschlagung des Behandlungsraumes BH an dessen Unterseite in dem Bereich, in welchem die Wand W den größten Abstand zur Oberfläche der Siebtrommel S aufweist (vgl. hierzu Fig. 1 und 2). Zufuhrkammer Z, Umlenkkammer U sowie der Behandlungsraum BH haben die gleiche Breite - die Arbeitsbreite der Siebtrommel S. Zur Vergleichmäßigung der Strömung ist innerhalb der Umlenkkammer U eine Lochblechstruktur LB oder entsprechend geeignete Luftleitelemente angeordnet. Diese Lochblechstruktur LB bewirkt eine gleichmäßige Luftbeaufschlagung des Behandlungsraumes BH.

Die Figur 6 zeigt eine Möglichkeit der Umluftrückführung, also wie die Luft von der Luftaufbereitung LA in den Behandlungsraum BH zurückgeführt wird. Dargestellt ist die Anordnung der beschriebenen und der Luftförderung dienenden Teile wie Behandlungsraum BH, Expansionskammer E, Luftleitkanal L, Zufuhrkammer Z und Luftaufbereitung LA in einer Ansicht von oben (verglichen mit der perspektivischen Ansicht gemäß Figur 5). Gemäß dieser Version handelt es sich um eine einseitige Umluftrückführung - die Expansionskammer E ist einer Seite der Siebtrommel S bzw. des Behandlungsraumes BH zugeordnet. Die Luftführungsrichtung in den Teilen ist jeweils mit einem Blockpfeil gekennzeichnet. Grundsätzlich kann die Expansionskammer E auch auf der der Umluftrückführung (Luftaufbereitung LA, Luftleitung L, Zufuhrkammer Z) gegenüberliegenden Seite der Siebtrommel S angeordnet sein.

Möglich ist auch eine beidseitige Umluftrückführung - diese ist in Figur 7 dargestellt. Den beiden stirnseitigen Enden der Siebtrommel S ist je eine Expansionskammer E zugeordnet.

Ferner zeigt Figur 8 eine beidseitige Umluftzuführung, bei der zwei Luftaufbereitungen LA und zwei Expansionskammern E vorgesehen sind. Den beiden stirnseitigen Enden der Siebtrommel S ist je eine Expansionskammer zugeordnet, aus welcher die Luft je einer Luftaufbereitung LA zugeführt wird.

Letztlich ist in Figur 9 die zu der beidseitigen Umluftzuführung gehörige Zufuhrkammer Z in der in Figur 8 gezeigten Pfeilrichtung dargstellt. Die Zufuhrkammer Z weist an beiden Enden je einen Luftleitkanal L auf und wird von der jeweiligen Luftaufbereitung (nicht dargestellt) mit Luft beaufschlagt. Die Oberseite der Zuführkammer verläuft von den Seiten zur Mitte hin jeweils abfallend, so dass die Kammer zwei keilförmige Bereiche aufweist. Die beidseitig zugeführte Luft wird wie mit den Strömungspfeilen angedeutet über die Breite gleichmäßig in die unter der Zufuhrkammer Z befindliche Umlenkkammer U und von da in den sich anschließenden Behandlungsraum BH geleitet.

### Bezugszeichenliste:

- S: Siebtrommel
- M: Materialbahn
- W1, W2: Walze
- G: Gehäuse
- BH: Behandlungsraum
- LS: Luftleitstruktur (gestellfest - innerhalb der Siebtrommel)
- SD: Siebdecke
- LS: Luftleitstruktur
- W: Wand
- B: Blende (gestellfest - innerhalb der Siebtrommel)
- L: Leitung, Leitungssystem, Luftleitkanal
- LA: Luftaufbereitung, Unterdruckerzeuger
- E: Expansionskammer
- Z: Zufuhrkammer
- U: Umlenkkammer
- LB: Lochblech

- a1, a2, a3: Abstand Siebtrommeloberfläche/Siebdecke - Wand W
- ds: Durchmesser Siebtrommel
- d_{E}: Durchmesser Expansionskammer

## Patentansprüche

1. Vorrichtung zum durchströmenden Behandeln von bahnförmigem, gasdurchlässigem Material, insbesondere zum Trocknen von gewebten oder ungewebten Stoffen, mit den Merkmalen:
- eine drehbar gelagerte und mit einem Unterdruckerzeuger verbundene Siebtrommel (S) mit durchlässig gestaltetem Außenumfang, wobei die zu behandelnde Materialbahn (M) um einen Teil des Außenumfanges der Siebtrommel (S) läuft,
- ein die Siebtrommel (S) aufnehmender Behandlungsraum (BH), welcher mit dem zu behandelndem Gas, vorzugsweise aufgeheizter Luft beaufschlagt wird,
- innerhalb des Behandlungsraumes (BH) eine die Siebtrommel (S) im von der Materialbahn (M) umschlungenen Bereich umgebende Siebdecke (SD) oder entsprechende Strömungsleitelemente, durch welche das im Behandlungsraum (BH) strömende Gas in Richtung Siebtrommeloberfläche geleitet wird,
**dadurch gekennzeichnet,**
**dass** die dem Außenumfang der Siebtrommel (S) im Bereich der Umschlingung durch die Materialbahn (M) zugewandte Wand (W) des Behandlungsraumes (BH) in diesem Bereich einen abnehmenden Abstand zur Oberfläche der Siebtrommel (S) aufweist, wobei in Drehrichtung der Siebtrommel (S) der Abstand (a1,a2,a3) zum Außenumfang der Siebtrommel (S) stetig abnimmt.

2. Vorrichtung nach Anspruch 1,
**dadurch gekennzeichnet, dass** die der Materialbahn (M) zugewandte Wand (W) des Behandlungsraumes ein Teil des die Siebtrommel (S) umgebenden Gehäuses ist.

3. Vorrichtung nach Anspruch 1 oder 2,
**dadurch gekennzeichnet, dass** die der Materialbahn (M) zugewandte Wand (W) des Behandlungsraumes (BH) in Form einer Kurve verläuft.

4. Vorrichtung nach Anspruch 1 oder 2,
**dadurch gekennzeichnet, dass** die der Materialbahn (M) zugewandte Wand (W) des Behandlungsraumes (BH) in Form von aneinander gereihten geraden Flächenabschnitten nach Art eines Polygonzuges verläuft.

5. Vorrichtung nach einem der vorhergehenden Ansprüche,
**dadurch gekennzeichnet, dass** die Siebtrommel (S) an einer Stirnseite eine mit dem Unterdruckerzeuger (LA) verbundene Expansionskammer (E) aufweist, mit einem Innendurchmesser (dE) größer als der Innendurchmesser (dS) der Siebtrommel (S).

6. Vorrichtung nach einem der Ansprüche 1 bis 5,
**dadurch gekennzeichnet, dass** die Siebtrommel (S) an beiden Stirnseiten jeweils eine Expansionskammer (E) aufweist.

7. Vorrichtung nach Anspruch 6,
**dadurch gekennzeichnet, dass** die beiden Expansionskammern (E) der Siebtrommel (S) über Luftleitkanäle (L) mit einer Luftaufbereitung (LA) verbunden sind.

8. Vorrichtung nach Anspruch 6,
**dadurch gekennzeichnet, dass** die beiden Expansionskammern (E) der Siebtrommel (S) über Luftleitkanäle (L) mit je einer Luftaufbereitung (LA) verbunden sind.

9. Vorrichtung nach Anspruch 8,
**dadurch gekennzeichnet, dass** die beiden stirnseitig angeordneten Expansionskammern (E) und die zwei Luftaufbereitungen (LA) eine beidseitige Umluftzuführung bilden, wobei eine zu der beidseitigen Umluftzuführung gehörige Zufuhrkammer (Z) an beiden Enden jeweils einen Luftleitkanal (L) aufweist, die jeweils mit den Luftaufbereitungen (LA) verbunden sind, so dass die Zufuhrkammer (Z) von den jeweiligen Luftaufbereitungen (LA) mit Luft beaufschlagbar ist.

10. Vorrichtung nach Anspruch 9,
**dadurch gekennzeichnet, dass** die Zufuhrkammer (Z) eine Oberseite aufweist, die jeweils von den Seiten zur Mitte hin abfallend verläuft, so dass die Zufuhrkammer (Z) zwei keilförmige Bereiche aufweist.

11. Vorrichtung nach Anspruch 10,
**dadurch gekennzeichnet, dass** die Zufuhrkammer (Z) mit einer Umlenkkammer (U) verbunden ist und die Umlenkkammer (U) mit dem Behandlungsraum (BH) verbunden ist, so dass die der Zufuhrkammer (Z) zugeführte Luft über die Umlenkkammer (U) in den Behandlungsraum (BH) leitbar ist.

## Claims

1. A device for the flow-through treatment of web-shaped, gas permeable material, in particular for drying woven or non-woven fabrics, with the following features:
- a sieve drum (S) that is rotatably supported and is connected with a vacuum generator, the sieve drum having a permeable outer circumference, wherein the material web (M) to be treated travels around a part of the outer circumference of the sieve drum (S),
- a treatment chamber (BH) accommodating the sieve drum (S), which is exposed to the gas to be treated, preferably heated air,
- within the treatment chamber (BH), a sieve cover (SD) or corresponding flow guide elements are provided surrounding the sieve drum (S) in the area wrapped by the material web (M), by which the gas flowing in the treatment chamber (BH) is directed towards the sieve drum surface,
**characterized in that**
the wall (W) of the treatment chamber (BH), which faces the outer circumference of the sieve drum (S) in the area of wrapping by the material web (M), has, in this area, a decreasing distance to the surface of the sieve drum (S), wherein, seen in the direction of rotation of the sieve drum (S), the distance (a1, a2, a3) to the outer circumference of the sieve drum (S) decreases continuously.

2. The device of claim 1, **characterized in that** the wall (W) of the treatment chamber (BH) facing the material web (M) is a part of the housing surrounding the sieve drum (S).

3. The device of claim 1 or 2, **characterized in that** the wall (W) of the treatment chamber (BH) facing the material web (M) extends in a curved shape.

4. The device of claim 1 or 2, **characterized in that** the wall (W) of the treatment chamber (BH) facing the material web (M) extends in the form of successive straight surface sections in the manner of a polygonal line.

5. The device of one of the preceding claims, **characterized in that** the sieve drum (S) comprises an expansion chamber (E) at a front face thereof, the chamber being connected with a vacuum generator (LA) and having an inner diameter (d_{E}) larger than the inner diameter (ds) of the sieve drum (S).

6. The device of one of claims 1 to 5, **characterized in that** the sieve drum (S) comprises a respective expansion chamber (E) at both front faces.

7. The device of claim 6, **characterized in that** the two expansion chambers (E) of the sieve drum (S) are connected with an air treatment unit (LA) via air guiding ducts (L).

8. The device of claim 6, **characterized in that** the two expansion chambers (E) of the sieve drum (S) are connected with a respective air treatment unit (LA) via air guiding ducts (L).

9. The device of claim 8, **characterized in that** the two expansion chambers (E) arranged at the front face and the two air treatment units (LA) form a bilateral circulating air recirculation, wherein the supply chamber (Z), which forms a part of the bilateral circulating air recirculation, has a respective air guiding duct (L) at both ends, which are each connected with the air treatment units (LA), so that the supply chamber (Z) can be supplied with air from the respective air treatment units (LA).

10. The device of claim 9, **characterized in that** the supply chamber (Z) has a top that is sloped downwards from the sides to the middle such that the supply chamber (Z) comprises two wedge-shaped areas.

11. The device of claim 10, **characterized in that** the supply chamber (Z) is connected with a deflection chamber (U), and the deflection chamber (U) is connected with the treatment chamber (BH) so that the air supplied to the supply chamber (Z) can be guided into the treatment chamber (BH) via the deflection chamber (U).

## Revendications

1. Dispositif destiné au traitement en continu d'un matériau perméable à gaz sous forme de bande, en particulier au séchage de matière tissée ou non-tissée, doté des caractéristiques suivantes :
- un tambour à tamis (S) disposé de manière rotative et relié à un générateur de vide, doté d'un périmètre extérieur perméable, dans lequel la bande de matériau à traiter (M) parcourt une partie du périmètre extérieur du tambour à tamis (S),
- un compartiment de traitement (BH) accueillant le tambour à tamis (S), exposé au gaz de traitement, de préférence de l'air chaud,
- une couverture perforée (SD) ou un élément déflecteur de flux correspondant, à l'intérieur du compartiment de traitement (BH), entourant le tambour à tamis (S) dans la zone où s'enroule la bande de matériau (M), au moyen de laquelle ou duquel le flux de gaz dans le compartiment de traitement (BH) est guidé vers la surface du tambour à tamis,
**caractérisé en ce que**
la paroi (W) du compartiment de traitement (BH) orientée vers le périmètre extérieur du tambour à tamis dans la zone où s'enroule la bande de matériau (M) comporte dans cette zone un écart décroissant par rapport à la surface du tambour à tamis (S), dans lequel l'écart (a1, a2, a3) par rapport au périmètre extérieur du tambour à tamis (S) diminue de manière continue dans le sens de rotation du tambour à tamis (S).

2. Dispositif selon la revendication 1, **caractérisé en ce que** la paroi (W) du compartiment de traitement (BH) orientée vers la bande de matériau (M) est une pièce de boîtier entourant le tambour à tamis (S).

3. Dispositif selon la revendication 1 ou 2, **caractérisé en ce que** la paroi (W) du compartiment de traitement (BH) orientée vers la bande de matériau (M) est de forme incurvée.

4. Dispositif selon la revendication 1 ou 2, **caractérisé en ce que** la paroi (W) du compartiment de traitement (BH) orientée vers la bande de matériau (M) a la forme d'une série de sections plates adjacentes disposées en enchaînement polygonal.

5. Dispositif selon l'une des revendications précédentes, **caractérisé en ce que** le tambour à tamis (S) comporte sur une face une chambre d'expansion (E) reliée au générateur de vide (LA), dotée d'un diamètre intérieur (dE) supérieur au diamètre intérieur (dS) du tambour à tamis (S) .

6. Dispositif selon l'une des revendications 1 à 5, **caractérisé en ce que** le tambour à tamis (S) comporte une chambre d'expansion (E) sur chacune de ses deux faces.

7. Dispositif selon la revendication 6, **caractérisé en ce que** les deux chambres d'expansion (E) du tambour à tamis (S) sont reliées à un système de traitement d'air (LA) au moyen d'une conduite d'air (L).

8. Dispositif selon la revendication 6, **caractérisé en ce que** les deux chambres d'expansion (E) du tambour à tamis (S) sont reliées chacune à un système de traitement d'air (LA) respectif au moyen de conduites d'air (L).

9. Dispositif selon la revendication 8, **caractérisé en ce que** les deux chambres d'expansion (E) agencées sur les faces et les deux systèmes de traitement d'air (LA) constituent une entrée d'air ambiant à deux côtés, dans lequel une chambre d'alimentation (Z) appartenant à l'entrée d'air à deux côtés comporte une conduite d'air (L) à chacune des deux extrémités, lesquelles sont reliées respectivement aux systèmes de traitement d'air (LA), de sorte que la chambre d'alimentation (Z) peut être exposée de l'air provenant des systèmes de traitement d'air respectifs (LA).

10. Dispositif selon la revendication 9, **caractérisé en ce que** la chambre d'alimentation (Z) comporte une face supérieure, laquelle est inclinée des côtés vers le milieu, de sorte que la chambre d'alimentation (Z) comporte deux compartiments en forme de coin.

11. Dispositif selon la revendication 10, **caractérisé en ce que** la chambre d'alimentation (Z) est reliée à une chambre de déviation (U) et cette chambre de déviation (U) est reliée au compartiment de traitement (BH), de sorte que l'air venant de la chambre d'alimentation (Z) peut être conduit au compartiment de traitement (BH) au moyen de la chambre de déviation (U).
